# EUROPÄISCHE PATENTSCHRIFT

(11) **EP 3 168 136 B1**
(45) Veröffentlichungstag und Bekanntmachung des Hinweises auf die Patenterteilung: **19.06.2019**
(21) Anmeldenummer: 15818921.7
(22) Anmeldetag: 06.07.2015
(51) Int. Cl.: B63H 23/12, B63H 23/02, B63H 1/10

(54) **OMNIDIREKTIONALER VOITH-SCHNEIDER-VERSTELLPROPELLER MIT KONSTANTER DREHZAHL**
CONSTANT-SPEED VARIABLE-PITCH VOITH-SCHNEIDER OMNI-DIRECTIONAL PROPELLER
PROPULSEUR VOITH-SCHNEIDER OMNIDIRECTIONNEL À PAS VARIABLE ET À VITESSE CONSTANTE

(30) Priorität: 10.07.2014 CN 201410326630; 10.07.2014 CN 201420380437 U
(43) Veröffentlichungstag der Anmeldung: 17.05.2017
(73) Patentinhaber: Zhejiang Fengshen Ocean Engineering Technology Co. Ltd., Zhejiang Province 311258 (CN)
(72) Erfinder: HUANG, Jialin, Hangzhou Zhejiang 310053 (CN); CHEN, Lixin, Hangzhou Zhejiang 310053 (CN)
(74) Vertreter: Patentanwälte Gierlich & Pischitzis Partnerschaft mbB
(86) Internationale Anmeldenummer: PCT/CN2015/083361
(87) Internationale Veröffentlichungsnummer: WO 2016/004836

(56) Entgegenhaltungen:
- EP-A1- 0 246 631
- CN-A- 101 142 118
- CN-A- 102 001 434
- CN-A- 102 307 781
- CN-A- 104 149 961
- CN-U- 202 879 782
- CN-U- 204 037 884
- DE-C1- 19 938 415
- JP-B2- 5 161 652

## Beschreibung

### Technisches Gebiet

Die vorliegende Erfindung betrifft das technische Gebiet des Antriebs und der Lenkung der Schiffe, insbesondere einen omnidirektionalen Voith-Schneider-Verstellpropeller mit konstanter Drehzahl, der bei einer konstanten Drehzahl der Hauptmaschine (des Dieselmotors) die Ausgangsdrehzahl des Propellers anhand des Fahrzustandes eines Schiffs verstellen kann, um die Größe der Schubkraft zu ändern.

Die vorliegende Erfindung betrifft insbesondere einen omnidirektionalen Voith-Schneider-Verstellpropeller gemäß dem Oberbegriff des Anspruchs 1.

Ein solcher Propeller ist aus CN 102 001 434 A bekannt.

### Stand der Technik

Bei den derzeit bestehenden Schiffen wird meist ein Propeller-Steuerruder-System als Antriebs- und Lenkungseinrichtung verwendet, deren Antriebs- und Lenkungssystem durch einen Dieselmotor, eine Kupplung, ein Drehzahl-Reduktionsgetriebegehäuse, ein Wellensystem, einen Propeller und ein Steuerruder ausgebildet ist. Die Welle des Propellers ist in der Regel im horizontalen Zustand angeordnet. Die durch die Hauptmaschine ausgegebene Wirkleistung wird durch ein Drehzahl-Reduktionsgetriebe und das Wellensystem an den Propeller übertragen, so dass der Propeller rotiert und somit eine hydrodynamische Kraft generiert wird, um das Schiff nach vorne zu schieben.

Ein mit der Propeller-Steuerruder-Einrichtung versehenes Schiff hat hauptsächlich folgende Probleme:
1. Beim Inbound und Outbound und Fahren des Schiffs mit geänderter Geschwindigkeit soll die Drehzahl des Dieselmotors verstellt werden, um die Größe der Schubkraft des Propellers zu steuern, was dazu führt, dass die Drehzahl des Dieselmotors eine häufige Änderung hat, der Verbrauch des Brennstoffs und die Emission erhöht werden und die Komponenten einen schwerwiegenden Verschleiß haben.
2. Nur im entworfenen Betriebszustand kann der Propeller die Leistung der Hauptmaschine entfalten. Bei Schlepperschiffen, Fischerboots, Arbeitsboots, Minensuchernboots und anderen Mehrbetriebszustand-Schiffen sowie in anderen Arbeitszuständen des Schiffs mit größerer Laständerung kann die Leistung der Hauptmaschine nicht vollständig entfaltet werden.
3. Beim Übertragung der Antriebskraft vom Dieselmotor an den Propeller besteht eine große Anzahl von Zwischeneinheitsanlagen, die los angeordnet sind.
4. Je kleiner der Durchmesser des Propellers in einer gleichen Leistungsbedingung ist, desto kleiner ist die generierte Schubkraft. Da der Durchmesser des Propellers üblicherweise durch den Tiefgang des Schiffs beschränkt wird, haben die Binnenschiffe und die Schiffe mit einem beschränkten Tiefgang eine schlechtere Schubeffizienz, wenn der Propeller verwendet wird.
5. Mit dem Verfahren zum Einstellen der Drehzahl des Dieselmotors kann die Schubkraft des Propellers nicht genau gesteuert werden, darüber hinaus hat das Steuerrudersystem keine gute Lenkbarkeit, deshalb kann das Propeller-Steuerruder-System das Schiff nicht genau steuern.

### Inhalt der Erfindung

Die vorliegende Erfindung offenbart einen omnidirektionalen Voith-Schneider-Verstellpropeller mit konstanter Drehzahl des Schiffs, wobei der Propeller mit einem Satz vom Hilfsantriebssystem versehen ist, und wobei der Propeller dank des Hilfsantriebssystems über eine Kupplungs-, Getriebe- und Notantriebskraftfunktion verfügt.

Um das obige Ziel zu erreichen, verwendet die vorliegende Erfindung die folgende technische Lösung: einen omnidirektionalen Voith-Schneider-Verstellpropeller mit konstanter Drehzahl, umfassend eine Hauptmaschine, ein Maschinenbett, eine Hauptwelle, eine Drehscheibe, ein Lenkgetriebe, eine Lenkwelle, ein Zentralzahnrad, ein Überbrückungszahnrad, ein Propellerflügelzahnrad, Propellerflügel und Propellerflügelwellen, wobei die Kraftmaschine ein Sonnenrad zur Rotation antreibt, und wobei das Sonnenrad mit einem Planetenrad kämmt, und wobei das Planetenrad mit einem Zahnkranz kämmt, und wobei der Zahnkranz mit einem Drehzahlregelzahnrad kämmt, und wobei das Drehzahlregelzahnrad durch die Hilfsantriebskraft zur Rotation angesteuert wird; und wobei das Planetenrad mit einer festen Wellen am Planetenträger drehbar zusammenwirkt, und wobei der Planetenträger über die Hauptwelle mit der Drehscheibe verkoppelt ist, und wobei die Hauptwelle mit dem Maschinenbett drehbar zusammenwirkt; und wobei die Lenkwelle nacheinander durch das Sonnenrad, die Hauptwelle und die Drehscheibe hindurchgehen, und wobei ein Ende der Lenkwelle mit dem Lenkgetriebe verkoppelt ist, und wobei das andere Ende der Lenkwelle durch die Drehscheibe hindurchgeht und danach mit dem innerhalb der Drehscheibe befindlichen Zentralzahnrad verkoppelt ist; und wobei innerhalb der Drehscheibe weiter mehrere Propellerflügelwellen drehbar zusammenwirken, und wobei die Propellerflügelwellen parallel zur Hauptwelle ausgerichtet sind, und wobei die mehreren Propellerflügelwellen um das als Mittelpunkt dienende Zentralzahnrad entlang der Umfangsrichtung gleichmäßig verteilt sind, und wobei die Propellerflügelwelle durch das Propellerflügelzahnrad hindurchgeht und mit ihm fest verbunden ist, und wobei das Propellerflügelzahnrad über das Überbrückungszahnrad mit dem Zentralzahnrad kämmt; und wobei ein Ende der Propellerflügelwelle mit dem Propellerflügel verbunden ist.

Bevorzugt ist die Ausgangswelle der Hauptmaschine über eine Kupplung mit einem Winkelzahnrad verkoppelt, wobei das Winkelzahnrad mit einem Scheibenzahnrad im Eingriff ist, und wobei das Scheibenzahnrad mit dem Sonnenrad verkoppelt ist; und wobei die Lenkwelle durch das Scheibenzahnrad hindurchgeht und dann sich zum Sonnenrad erstreckt.

Bevorzugt sind die Planetenräder in einer Anzahl von mehr als 1 angeordnet, wobei die mehreren Planetenräder entlang der Umfangsrichtung gleichmäßig verteilt sind.

Bevorzugt beträgt die Anzahl der Planetenräder 3.

Bevorzugt umfasst der Zahnkranz eine Innenverzahnung und eine Außenverzahnung, wobei die Innenverzahnung des Zahnkranzes mit einem Planetenrad im Eingriff ist, und wobei die Außenverzahnung des Zahnkranzes mit einem Drehzahlregelzahnrad im Eingriff ist.

Bevorzugt sind die Dollbordlinien der Propellerflügel an verschiedenen Umfangspositionen derart angeordnet, dass der Drehwinkel und der Umlaufwinkel zueinander ein Verhältnis von 1:2 haben.

Bevorzugt wird ein Elektro-Steuermotor oder ein Hydromotor als der Hilfsantrieb verwendet.

Bevorzugt wird ein Dieselmotor, ein Elektromotor oder ein Hydromotor als die Hauptmaschine verwendet.

Hauptmaschine verwendet.

Bevorzugt ist der Zahnkranz über ein Zahnkranz-Stützrad auf dem Maschinenbett gestützt.

Bevorzugt ist der Planetenträger über ein Planetenträger-Stützrad auf dem Maschinenbett gestützt.

Mit der technischen Lösung des Propellers gemäß der vorliegenden Erfindung braucht der Dieselmotor nach einem unbelasteten Start eine Last nicht über eine Kupplung anzutreiben, sondern der Dieselmotor wird über einen synchronen Betrieb des Hilfsantriebs gestartet. Mit der Hilfsantriebseinrichtung kann eine Drehzahlvariierfunktion des Propellers bei einer konstanten Drehzahl des Dieselmotors realisiert werden.

Der Propeller gemäß der vorliegenden Erfindung verfügt über eine große Schubkraft, eine gute Effizienz, einen verstellbaren Abstand, eine hervorragende Hochdrehzahlleistung, eine Vollumdrehungslenkung und andere Vorteile und eignet sich insbesondere zu Antrieb, Lenkung, Verschiebung und Schleppen der verschiedenen Arten von den Schiffen und Schiffstechnik-Objekten sowie Verwendung für Antriebspositioniereinrichtungen.

### Kurze Beschreibung der Zeichnung

Figur 1 zeigt eine schematische Strukturansicht einer Ausführungsform.
Figur 2 zeigt eine schematische Darstellung des Getriebemechanismus in einer Ausführungsform.

### Bezugszeichenliste

1 Hauptmaschine
2 Kupplung
3 Winkelzahnrad
4 Scheibenzahnrad
5 Sonnenrad
6 Planetenrad
7 Planetenträger
8 Zahnkranz
9 Drehzahlsregelzahnrad
10 Hilfsantrieb
11 Zahnkranz -Stützrad
12 Planetenträger-Stützrad
13 Maschinenbett
14 Hauptwelle
15 Drehscheibe
16 Lenkgetriebe
17 Lenkwelle
18 Zentralzahnrad
19 Überbrückungszahnrad
20 Propellerflügelzahnrad
21 Propellerflügel
22 Kasko-Basis
23 Schiffbodenabschnitt
24 Propellerflügelwelle

### Ausführliche Ausführungsformen

Im Zusammenhang mit Figuren wird die Ausführungsform der vorliegenden Erfindung im Folgenden näher erläutert.

Wie in Figur 1 dargestellt, umfasst der omnidirektionale Voith-Schneider-Verstellpropeller mit konstanter Drehzahl in der vorliegenden Ausführungsform eine Kupplung 2, ein Winkelzahnrad 3, ein Scheibenzahnrad 4, ein Sonnenrad 5, ein Planetenrad 6, einen Planetenträger 7, einen Zahnkranz 8, ein Drehzahlregelzahnrad 9, einen Hilfsantrieb 10 (einen Elektro-Steuermotor), ein Zahnkranz-Stützrad 11, ein Planetenträger-Stützrad 12, ein Maschinenbett 13, eine Hauptwelle 14, eine Drehscheibe 15, ein Lenkgetriebe 16, eine Lenkwelle 17, ein Zentralzahnrad 18, ein Überbrückungszahnrad 19, ein Propellerflügelzahnrad 20, Propellerflügel 21 und Wellen 24, wobei die Ausgangswelle der Hauptmaschine (des Dieselmotors) über die Kupplung 2 mit dem Winkelzahnrad 3 verkoppelt ist, und wobei das Winkelzahnrad 3 mit dem Scheibenzahnrad 4 im Eingriff ist, und wobei das Scheibenzahnrad 4 mit dem Sonnenrad 5 verbunden und somit verkoppelt ist. Dadurch kann die Ausgangswelle der Hauptmaschine (des Dieselmotors) 1 über die Kupplung 2 das Winkelzahnrad 3, das Scheibenzahnrad 4 und das Sonnenrad 5 zur Rotation antreiben.

Das Sonnenrad 5 greift in drei Planetenräder ein, wobei die drei Planetenräder 6 entlang der Umfangsrichtung gleichmäßig verteilt sind, und wobei die drei Planetenräder 6 jeweils mit der Innenverzahnung des Zahnkranzes 8 im Eingriff sind, und wobei die Außenverzahnung des Zahnkranzes 8 mit dem Drehzahlregelzahnrad 9 im Eingriff ist, und wobei das Drehzahlregelzahnrad 9 durch den Hilfsantrieb 10 (z.B. einen Elektro-Steuermotor) zur Rotation angetrieben wird, so dass der Zahnkranz 8 unter Kontrolle des Drehzahlregelzahnrades 9 und des Hilfsantriebs 10 (des Elektro-Steuermotors) steht. Auf dem Maschinenbett 13 ist über eine vertikale Welle das Zahnkranz-Stützrad 11 und das Planetenträger-Stützrad 12 installiert, wobei die Querschnitte des Radabschnitts des Zahnkranz-Stützrades 11 und des Planetenträger-Stützrades 12 jeweils [-förmig ausgebildet sind, und wobei der Querschnitt des Bodenabschnitts des Zahnkranzes 8 L-förmig ausgebildet ist, und wobei ein Ende des L-förmigen Abschnitts sich in den Radabschnitt des Zahnkranz-Stützrades 11 erstreckt, jedoch dadurch wird das Rollen des Zahnkranz-Stützrades 11 nicht beeinflusst, und eine Relativbewegung kann zwischen den beiden in der vertikalen Richtung nicht realisiert werden. Der Radabschnitt des Planetenträger-Stützrades 12 erstreckt sich in den Außenring des Planetenträgers 7, jedoch wird die Rotation des Planetenträgers 7 dadurch nicht beeinflusst, und eine Relativbewegung kann zwischen den beiden in der vertikalen Richtung nicht realisiert werden.

Der Planetenrad 6 und die festen Wellen am Planetenträger 7 wirken drehbar zusammen, wobei der Planetenträger 7 über die Hauptwelle 14 mit der Drehscheibe 15 verkoppelt ist, und wobei die Hauptwelle 14 mit dem Maschinenbett 13 drehbar zusammenwirkt, und wobei das Maschinenbett 13 auf der Kasko-Basis 22 installiert ist. Das Scheibenzahnrad 4, das Sonnenrad 5, die Hauptwelle 14 und die Drehscheibe 15 sind jeweils entlang der Mittelachsrichtung in einer Durchgangsform ausgebildet, so dass die Lenkwelle 17 sich erstreckend durch sie hindurchgeht, und wobei die Lenkwelle 17 von oben nach unten nacheinander durch den Durchgangsabschnitt des Scheibenzahnrades 4, des Sonnenrades 5, der Hauptwelle 14 und der Drehscheibe 15 hindurchgeht, und wobei das obere Ende der Lenkwelle 17 mit dem Lenkgetriebe 16 verkoppelt ist, und wobei das untere Ende der Lenkwelle 17 durch die Oberseite der Drehscheibe 15 hindurchgeht und danach mit dem innerhalb der Drehscheibe 15 befindlichen Zentralzahnrad 18 verkoppelt ist. Innerhalb der Drehscheibe 15 wirken weiter mehrere Propellerflügelwellen 24 drehbar zusammen, wobei die Propellerflügelwellen 24 parallel zur Hauptwelle 14 ausgerichtet sind, und wobei die mehreren Propellerflügelwellen 24 um das als Mittelpunkt dienende Zentralzahnrad 18 entlang der Umfangsrichtung gleichmäßig angeordnet sind, und wobei die Propellerflügelwelle 24 durch das Propellerflügelzahnrad 20 hindurchgehen und mit dem fest verbunden ist, und wobei das Propellerflügelzahnrad 20 über das Überbrückungszahnrad 19 mit dem Zentralzahnrad 18 im Eingriff ist. Ein Ende der Propellerflügelwelle 24 erstreckt sich ins Wasser (nämlich nach Herausragen des unteren Endes aus der Drehscheibe 15) und ist danach mit dem Propellerflügel 21 verbunden, wobei die Dollbordlinien des jeweiligen Propellerflügels 21 an verschiedenen Umfangspositionen derart angeordnet sind, dass der Drehwinkel und der Umlaufwinkel zueinander ein Verhältnis von 1:2 haben, um eine Schubkraft im Wasser mit identischer Richtung auszubilden.

Beim Umlauf treibt das Planetenrad 6 den Planetenträger 7 an, so dass er die Drehscheibe 15 zur Rotation antreibt, während beim Umlauf die innerhalb der Drehscheibe 15 drehbar zusammenwirkenden und zusammen umlaufende Propellerflügelwelle 22 vom Propellerflügelzahnrad 20 über das Überbrückungszahnrad 19 eine Eingenrotation um das Zentralzahnrad 18 durchführt, so dass die Propellerflügel im Wasser eine Schubkraft mit identischer Richtung ausbilden. Wenn das Lenkgetriebe 16 das Zentralzahnrad 18 zum Rotieren um einen bestimmten Winkel antreibt, wird seine Schubkraftrichtung ebenfalls um den bestimmten Winkel geändert. Da das Zentralzahnrad 18 um 360 Grad rotieren kann, kann die Schubkraft des Propellers innerhalb eines Bereichs von 360 Grad geändert werden.

Arbeitsprinzip des Kupplungszustandes des Propellers: die Ausgangswelle der Hauptmaschine (des Dieselmotors) 1 treibt über die Kupplung 2 das Winkelzahnrad 3, das Scheibenzahnrad 4 und das Sonnenrad 5 zur Rotation an, wobei der Zahnkranz 8 unter Kontrolle des Drehzahlregelzahnrades 9 und des Hilfsantriebs (des Elektro-Steuermotors) 10 eine synchrone Rotation in umgekehrte Richtung durchführt. Zu diesem Zeitpunkt führt das Planetenrad 6 unter gemeinsamer Wirkung des Sonnenrades 5 und des Zahnkranzes 8 eine Eingenrotation am ursprünglichen Ort durch, da der Planetenträger 7 und die Drehscheibe 15 nicht rotieren und kein Drehmoment generieren, kann der Dieselmotor einen Start reibungslos realisieren und einen Leerlaufzustand oder Solldrehzahl erreichen, zu diesem Zeitpunkt betragen die Drehzahl und die Schubkraft des Propellers jeweils Null.

Start und stabiler Betrieb des Propellers: bei einer Solldrehzahl treibt die Ausgangswelle der Hauptmaschine (des Dieselmotors) 1 über die Kupplung 2 das Winkelzahnrad 3, das Scheibenzahnrad 4 und das Sonnenrad 5 zur Rotation an. Zu diesem Zeitpunkt fangen der Hilfsantrieb (der Elektro-Steuermotor) 10, das Drehzahlregelzahnrad 9 und der Zahnkranz 8 mit der Drehzahlreduzierung an, bis sie mit der Rotation aufhören, unter gemeinsamer Wirkung des Sonnenrades 5 und des Zahnkranzes 8 fängt das Planetenrad 6 allmählich vom Zustand der Eingenrotation am ursprünglichen Ort mit einem Rollen entlang dem Zahnkranz 8 an und treibt den Planetenträger 7 und die Drehscheibe 15 zur Rotation mit einer erhöhten Drehzahl an, bis eine Solldrehzahl erreicht wird, so dass im Falle einer unverändert Eingangsdrehzahl des Propellers seine Schubkraft vom Null auf das Maximum erhöht wird und das Schiff zum Betrieb mit höchster Fahrgeschwindigkeit angetrieben wird, dabei hat der Hilfsantrieb beim stabilen Betrieb des Propellers keinen Energieverbrauch.

Drehzahlregelprozess des Propellers: bei Betrieb im beschränkten Kanal oder bei Inbound- und Outbound-Betrieb wird ein Schiff häufig ein Fahren mit geänderter Geschwindigkeit durchführen, zu diesem Zeitpunkt soll die Betriebsdrehzahl des Propellers häufig verstellt werden. Im Falle einer konstanten Drehzahl des Dieselmotors führt der Propeller dieser Erfindung eine Drehzahlregelung durch, dabei ist das Arbeitsprinzip wie folgt: bei einer Solldrehzahl treibt die Ausgangswelle der Hauptmaschine (des Dieselmotors) 1 über die Kupplung 2 das Winkelzahnrad 3, das Scheibenzahnrad 4 und das Sonnenrad 5 zur Rotation an. Anhand des Fahrzustandes des Schiffs wird die Drehzahl des Zahnkranzes 8 verstellt, unter gemeinsamer Wirkung des Sonnenrades 5 und des Zahnkranzes 8 ändert das Planetenrad 6 sein Umlauf und die Drehzahl des Planetenträgers 7 und der Drehscheibe 15, so dass es sichergestellt wird, dass der Propeller bei einer unverändert Drehzahl die benötigte Schubkraft für das Vorangehen des Schiffs schnell ändern kann.

Verstellen des Arbeitspunkts des Propellers in verschiedenen Betriebszuständen: bezüglich des Schlepperschiffs, Fischerboots und Kriegsschiffs haben die Schiffe verschiedene Betriebszustände beim Fahren. Zu diesem Zeitpunkt kann der Propeller anhand unterschiedlicher Betriebszustände einen passenden Arbeitspunkt erneut auswählen, um die Leistung der Hauptmaschine vollständig zu entfalten und die Energie zusparen, dabei ist das Arbeitsprinzip wie folgt: bei der Solldrehzahl treibt die Ausgangswelle der Hauptmaschine (des Dieselmotors) 1 über die Kupplung 2 das Winkelzahnrad 3, das Scheibenzahnrad 4 und das Sonnenrad 5 zur Rotation an, der Zahnkranz 8 steht unter Kontrolle des Drehzahlregelzahnrades 9 und des Hilfsantriebs (des Elektro-Steuermotors) 10 und seine Drehzahl und Drehrichtung werden anhand des Betriebszustandes des Schiffs verstellt, unter gemeinsamer Wirkung des Sonnenrades 5 und des Zahnkranzes 8 treibt das Planetenrad 6 den Planetenträger 7 und die Drehscheibe 15 zum Betrieb mit einer vorgegebenen Drehzahl an, um das Ziel zu erreichen, das hydrodynamische Drehzahlpolygon des Propellerflügels und den hydrodynamischen Gewindesteigungswinkel (dem Steigungsverstellzustand entsprechend) zu ändern, so dass der Propeller im Falle einer unverändert Leistung und Drehzahl des Dieselmotor eine benötigte maximale Schubkraft für das Vorangehen des Schiffs nach der Änderung des Betriebszustandes zur Verfügung stellt. Insbesondere befindet sich der Propeller in einem Schubverstärkungszustand, wenn der Zahnkranz 8 und das Sonnenrad 5 eine identische Drehrichtung haben, zu diesem Zeitpunkt ist die Schubleistung die Summe der Leistungen des Dieselmotors 1 und des Hilfsantriebs (des Elektro-Steuermotors) 10, dadurch kann das Schiff eine höhere Fahrgeschwindigkeit gewinnen.

Antriebszustand mit dem Hilfsantrieb: in Ausnahmenfällen kann das Schiff den Hilfsantrieb zum Antreiben des Propellers verwenden, dabei ist das Arbeitsprinzip wie folgt: die Hauptmaschine (der Dieselmotor) 1 wird ausgeschaltet, so dass die Drehzahl des Sonnenrades 5 Null beträgt, und der Hilfsantrieb (der Elektro-Steuermotor) 10 treibt über das Drehzahlregelzahnrad 9 der Zahnkranz 8 an, unter der Wirkung des Zahnkranzes 8 rollt das Planetenrad 6 entlang dem Sonnenrad 5 und führt somit ein Umlauf durch und treibt den Planetenträger 7 und die Drehscheibe 15 zur Rotation an, so dass die benötigte Schubkraft für das Vorangehen des Schiffs generiert wird.

Die vorliegende Erfindung kann ermöglichen, dass die Hauptmaschine (der Dieselmotor) des Schiffs immer einen Betrieb bei der Solldrehzahl durchführt, dadurch werden der Verschleiß der Bauteile des Dieselmotors, der Verbrauch des Brennstoffs und die Emission beim Inbound und Outbound und Fahren mit geänderter Geschwindigkeit erheblich reduziert.

Die vorliegende Erfindung kann sicherstellen, dass in verschiedenen Fahrzuständen der Mehrbetriebszustands-Schiffe der Propeller die Leistung der Hauptmaschine vollständig adsorbieren und eine maximale Schubkraft generieren kann.

Die vorliegende Erfindung verbessert die Schubeffizienz und die Lenkbarkeit beim Fahren des Schiffs im beschränkten Kanal.

In der vorliegenden Erfindung werden die Kupplung, das Zahnradgehäuse, das Wellensystem und die Steuerrudereinrichtung des Propeller-Antriebssystems weggelassen, dabei besteht eine bessere Anlagenintegration, und das Antriebssystem ermöglicht eine leichte Installation und hat eine bündige Anordnung.

Über den Elektro-Steuermotor und das Lenkgetriebe kann die vorliegende Erfindung die Größe und die Richtung der Schubkraft des Propellers genau einstellen, aufgrund dessen kann sie als Aktuator der Antriebspositionierung der Schiff- und Meertechnik verwendet werden.

Der Propeller verfügt über einen Hilfsantrieb, welcher sowohl einen separaten Betrieb realisieren als auch mit einem Dieselmotor die Leistung gemeinsam ausgeben kann, im Notfall kann er ebenfalls als Notantrieb verwendet werden. Der Hilfsantrieb verbessert nicht nur die Lebensfähigkeit des Schiffs auf dem Meer, falls notwendig, kann das Schiff eine höhere Fahrgeschwindigkeit erhalten.

Der Durchschnittsfachmann auf diesem Gebiet soll verstehen, dass die vorliegende Erfindung nicht auf die obigen Ausführungsformen beschränkt ist, z.B.: die Anzahl der Planetenräder 6 kann 1 oder mehr als 1 betragen; die Verzahnung kann an der Innenseite und Außenseite oder nur an der Innenseite des Zahnkranzes 8 angeordnet sein, entsprechend kann das Drehzahlregelzahnrad 9 ebenfalls an der Außenseite oder Innenseite angeordnet sein; der Zahnkranz 8 und das Planetenträger-Stützrad 12 können eine Lagerstruktur verwenden; als die Hauptmaschine (der Dieselmotor) 1 kann ein Elektromotor, ein Hydromotor oder eine andere Antriebseinrichtung verwendet werden, entsprechend können das Winkelzahnrad 3, das Scheibenzahnrad 4 und andere Komponenten ebenfalls weggelassen werden; als den Hilfsantrieb 10 kann ein Elektromotor, ein Hydromotor oder eine andere steuerbare Antriebseinrichtung verwendet werden; die Änderungen und Modifikationen der vorliegenden Erfindung sollen als vom Schutzumfang der vorliegenden Erfindung gedeckt angesehen werden.

## Patentansprüche

1. Omnidirektionaler Voith-Schneider-Verstellpropeller mit konstanter Drehzahl, umfassend eine Hauptmaschine (1), ein Maschinenbett (13), eine Hauptwelle (14), eine Drehscheibe (15), ein Lenkgetriebe (16), eine Lenkwelle (17), ein Zentralzahnrad (18), ein Überbrückungszahnrad (19), ein Propellerflügelzahnrad (20), Propellerflügel (21) und Propellerflügelwellen (24), **dadurch gekennzeichnet, dass** die Kraftmaschine ein Sonnenrad (5) zur Rotation antreibt, wobei das Sonnenrad (5) mit einem Planetenrad (6) kämmt, und wobei das Planetenrad (6) mit einem Zahnkranz (8) kämmt, und wobei der Zahnkranz (8) mit einem Drehzahlregelzahnrad (9) kämmt, und wobei das Drehzahlregelzahnrad (9) durch einen Hilfsantrieb (10) zur Rotation angesteuert wird; und wobei das Planetenrad (6) mit einer festen Wellen am Planetenträger (7) drehbar zusammenwirkt, und wobei der Planetenträger (7) über die Hauptwelle (14) mit der Drehscheibe (15) verkoppelt ist, und wobei die Hauptwelle (14) mit dem Maschinenbett (13) drehbar zusammenwirkt; und wobei die Lenkwelle (17) nacheinander durch das Sonnenrad (5), die Hauptwelle (14) und die Drehscheibe (15) hindurchgehen, und wobei ein Ende der Lenkwelle (17) mit dem Lenkgetriebe (16) verkoppelt ist, und wobei das andere Ende der Lenkwelle (17) durch die Drehscheibe (15) hindurchgeht und danach mit dem innerhalb der Drehscheibe (15) befindlichen Zentralzahnrad (18) verkoppelt ist; und wobei innerhalb der Drehscheibe (15) weiter mehrere Propellerflügelwellen (24) zusammenwirken, und wobei die Propellerflügelwellen (24) parallel zur Hauptwelle (14) ausgerichtet sind, und wobei die mehreren Propellerflügelwellen (24) um das als Mittelpunkt dienende Zentralzahnrad (18) entlang der Umfangsrichtung gleichmäßig verteilt sind, und wobei die Propellerflügelwelle (24) durch das Propellerflügelzahnrad (20) hindurchgeht und mit ihm fest verbunden ist, und wobei das Propellerflügelzahnrad (20) über das Überbrückungszahnrad (19) mit dem Zentralzahnrad (18) kämmt; und wobei ein Ende der Propellerflügelwelle (24) mit dem Propellerflügel (21) verbunden ist.

2. Omnidirektionaler Voith-Schneider-Verstellpropeller mit konstanter Drehzahl nach Anspruch 1, **dadurch gekennzeichnet, dass** die Ausgangswelle der Hauptmaschine (1) über eine Kupplung (2) mit einem Winkelzahnrad (3) verkoppelt ist, wobei das Winkelzahnrad (3) mit einem Scheibenzahnrad (4) kämmt, und wobei das Scheibenzahnrad (4) mit dem Sonnenrad (5) verkoppelt ist; und wobei die Lenkwelle (17) durch das Scheibenzahnrad (4) hindurchgeht und dann sich zum Sonnenrad (5) erstreckt.

3. Omnidirektionaler Voith-Schneider-Verstellpropeller mit konstanter Drehzahl nach Anspruch 1, **dadurch gekennzeichnet, dass** die Planetenräder (6) in einer Anzahl von mehr als 1 angeordnet sind, wobei die mehreren Planetenräder (6) entlang der Umfangsrichtung gleichmäßig verteilt sind.

4. Omnidirektionaler Voith-Schneider-Verstellpropeller mit konstanter Drehzahl nach Anspruch 3, **dadurch gekennzeichnet, dass** die Anzahl der Planetenräder (6) 3 beträgt.

5. Omnidirektionaler Voith-Schneider-Verstellpropeller mit konstanter Drehzahl nach Anspruch 1 oder 3 oder 4, **dadurch gekennzeichnet, dass** der Zahnkranz (8) eine Innenverzahnung und eine Außenverzahnung aufweist, wobei die Innenverzahnung des Zahnkranzes (8) mit dem Planetenrad (6) im Eingriff ist, und wobei die Außenverzahnung des Zahnkranzes mit dem Drehzahlregelzahnrad (9) im Eingriff ist.

6. Omnidirektionaler Voith-Schneider-Verstellpropeller mit konstanter Drehzahl nach Anspruch 1, **dadurch gekennzeichnet, dass** die Dollbordlinien der Propellerflügel (21) an verschiedenen Umfangspositionen derart angeordnet sind, dass der Eigenrotationswinkel und der Umlaufwinkel zueinander ein Verhältnis von 1:2 haben.

7. Omnidirektionaler Voith-Schneider-Verstellpropeller mit konstanter Drehzahl nach Anspruch 1, **dadurch gekennzeichnet, dass** ein Elektro-Steuermotor oder ein Hydromotor als der Hilfsantrieb (10) verwendet wird.

8. Omnidirektionaler Voith-Schneider-Verstellpropeller mit konstanter Drehzahl nach Anspruch 1, **dadurch gekennzeichnet, dass** ein Dieselmotor, ein Elektromotor oder ein Hydromotor als die Hauptmaschine (1) verwendet wird.

9. Omnidirektionaler Voith-Schneider-Verstellpropeller mit konstanter Drehzahl nach einem der Ansprüche 1 bis 4 und 6 bis 8, **dadurch gekennzeichnet, dass** der Zahnkranz (8) über ein Zahnkranz-Stützrad (11) oder ein Lager auf dem Maschinenbett (13) gestützt ist.

10. Omnidirektionaler Voith-Schneider-Verstellpropeller mit konstanter Drehzahl nach einem der Ansprüche 1 bis 4 und 6 bis 8, **dadurch gekennzeichnet, dass** der Planetenträger (7) über ein Planetenträger-Stützrad (12) oder ein Lager auf dem Maschinenbett (13) gestützt ist.

## Claims

1. Omnidirectional Voith-Schneider variable pitch propeller with constant speed comprising a main engine (1), a machine bed (13), a main shaft (14), a turntable (15), a steering gear (16), a steering shaft (17), a central gear (18), a bridging gear (19), a propeller blade gear (20), propeller blades (21) and propeller blade shafts (24), **characterized in that** the engine is a sun gear (5) for rotation, wherein the sun gear (5) meshes with a planet gear (6), and wherein the planet gear (6) meshes with a ring gear (8), and wherein the ring gear (8) is meshed with a speed control gear (9), and wherein the speed control gear (9) is driven by an auxiliary drive (10) for rotation; and wherein the planet gear (6) rotatably cooperates with a fixed shaft on the planet carrier (7), and wherein the planet carrier (7) via the main shaft (14) is coupled to the turntable (15), and wherein the main shaft (14) with the Machine bed (13) rotatably cooperates; and wherein the steering shaft (17) successively passes through the sun gear (5), the main shaft (14) and the turntable (15), and wherein one end of the steering shaft (17) is coupled to the steering gear (16), and wherein the other end of the steering shaft (17) passes through the turntable (15) and is then coupled to the central gear (18), which is located within the turntable (15); and wherein further a plurality of propeller blade shafts (24) cooperate within the turntable (15), and wherein the propeller blade shafts (24) are aligned parallel to the main shaft (14), and wherein the plurality of propeller blade shafts (24) are evenly distributed along the circumferential direction around the central gear (18) which serves as the center, and wherein the propeller blade shaft passes through the propeller blade gear (20) and is fixedly connected to it, and wherein the propeller blade gear (20) via the bridging gear (19) meshes with the central gear (18); and wherein one end of the propeller blade shaft (24) is connected to the propeller blade (21).

2. Omnidirectional Voith-Schneider variable pitch propeller with constant speed according to claim 1, **characterized in that** the output shaft of the main engine (1) is coupled to an angle gear (3) via a clutch (2), wherein the said angle gear (3) meshes with a disc gear (4), and the disc gear (4) being coupled to the sun gear (5); and wherein the steering shaft (17) passes through the disc gear (4) and then extends to the sun gear (5).

3. Omnidirectional Voith-Schneider variable pitch propeller with constant speed according to claim 1, **characterized in that** the planet gears (6) are arranged in a number of more than 1, wherein the plurality of planet gears (6) are distributed uniformly along the circumferential direction.

4. Omnidirectional Voith-Schneider variable pitch propeller with constant speed according to claim 3, **characterized in that** the number of planet gears (6) is 3.

5. Omnidirectional Voith-Schneider variable pitch propeller with constant speed according to claim 1 or 3 or 4, **characterized in that** the gear rim (8) has an internal toothing and an external toothing, wherein the internal toothing of the gear rim (8) is engaged with the planet gear (6), and wherein the external toothing of the gear rim is engaged with the speed control gear (9).

6. Omnidirectional Voith-Schneider variable pitch propeller with constant speed according to claim 1, **characterized in that** the propeller blades (21) are arranged at different circumferential positions such that the self-rotation angle and the orbital angle have a ratio of 1: 2.

7. Omnidirectional Voith-Schneider variable pitch propeller with constant speed according to claim 1, **characterized in that** an electric control motor or a hydraulic motor is used as the auxiliary drive (10).

8. Omnidirectional Voith-Schneider variable pitch propeller with constant speed according to claim 1, **characterized in that** a diesel engine, an electric motor or a hydraulic motor is used as the main engine (1).

9. Omnidirectional Voith-Schneider variable pitch propeller with constant speed according to one of claims 1 to 4 and 6 to 8, **characterized in that** the gear rim (8) rests on the machine bed (13) over a gear rim support wheel (11) or a bearing.

10. Omnidirectional Voith-Schneider variable pitch propeller with constant speed according to one of claims 1 to 4 and 6 to 8, **characterized in that** the planet carrier (7) rests on the machine bed (13) over a planet carrier support wheel (12) or a bearing.

## Revendications

1. Omnidirectionnelle hélice Voith-Schneider à pas variable avec vitesse de rotation constante comprenant un moteur principal (1), un bâti de machine (13), un arbre principal (14), une plaque tournante (15), un boîtier de direction (16), un arbre de direction (17), un engrenage central (18), un engrenage de pontage (19), un engrenage de pale d'hélice (20), des pales d'hélice (21) et des arbres de pale d'hélice (24), **caractérisé en ce que** le moteur entraîne un l'engrenage solaire (5) en rotation, dans lequel l'engrenage solaire (5) engrène avec un engrenage planétaire (6) et dans lequel l'engrenage planétaire (6) engrène avec un pignon (8), et dans lequel le pignon (8) engrène avec un engrenage de contrôle de vitesse (9), et dans lequel l'engrenage de contrôle de vitesse (9) est entraîné en rotation par un entraînement auxiliaire (10); et dans lequel l'engrenage planétaire (6) coopère de manière rotative avec un arbre fixe sur le porte-satellites (7), et dans lequel la porte-satellites (7) via l'arbre principal (14) est couplé à la plaque tournante (15), et dans lequel l'arbre principal (14) coopère avec le bâti de machine (13) de manière rotative; et l'arbre de direction (17) traverse successivement l'engrenage solaire (5), l'arbre principal (14) et la plaque tournante (15), et dans lequel une extrémité de l'arbre de direction (17) est couplée au boîtier de direction (16), et dans lequel l'autre extrémité de l'arbre de direction (17) passe à travers la plaque tournante (15) et est ensuite couplée à l'engrenage central (18) situé dans la plaque tournante (15); et dans lequel, dans la plaque tournante (15), plus avant la pluralité d'arbres de pale d'hélice (24) coopèrent, et dans lequel les arbres de pale d'hélice (24) sont alignés parallèlement à l'arbre principal (14), et dans lequel la pluralité d'arbres de pale d'hélice (24) autour d'engrenage central (18) le long de la direction circonférentielle sont régulièrement répartis, qui sert de centre, et dans lequel l'arbre de pale d'hélice (24) passe à travers l'engrenage de pale d'hélice (20) et est fixé à l'engrenage de pale d'hélice (20), et dans lequel l'engrenage de pale d'hélice (20), via l'engrenage de pontage (19), engrène avec l'engrenage central (18); et dans lequel une extrémité de l'arbre de pale d'hélice (24) est reliée à la pale d'hélice (21).

2. Omnidirectionnelle hélice Voith-Schneider à pas variable avec vitesse de rotation constante selon la revendication 1, **caractérisée en ce que** l'arbre de sortie du moteur principal (1) est couplé par l'intermédiaire d'un accouplement (2) avec un engrenage angulaire (3), dans lequel l'engrenage angulaire (3) engrène avec un engrenage à disque (4), et dans lequel l'engrenage à disque (4) est couplé à l'engrenage solaire (5); et dans lequel l'arbre de direction (17) traverse l'engrenage à disque (4) et s'étend ensuite jusqu'à l'engrenage solaire (5).

3. Omnidirectionnelle hélice Voith-Schneider à pas variable avec vitesse de rotation constanteselon la revendication 1, **caractérisée en ce que** les engrenages planétaires (6) sont disposés en un nombre supérieur à 1, dans lequel la pluralité d'engrenages planétaires (6) sont répartis uniformément le long de la direction circonférentielle.

4. Omnidirectionnelle hélice Voith-Schneider à pas variable avec vitesse de rotation constante selon la revendication 3, **caractérisée en ce que** le nombre d'engrenages planétaires (6) est de 3.

5. Omnidirectionnelle hélice Voith-Schneider à pas variable avec vitesse de rotation constante selon la revendication 1, 3 ou 4, **caractérisée en ce que** le pignon (8) présente une denture interne et une denture externe, dans lequel la denture interne de le pignon (8) sont en prise à l'engrenage planétaire(6), et dans lequel les dents externes de la couronne sont en prise avec l'engrenage de contrôle de vitesse (9).

6. Omnidirectionnelle hélice Voith-Schneider à pas variable avec vitesse de rotation constante selon la revendication 1, **caractérisée en ce que** Lignes de plat-bord des pales d'hélice (21) sont disposées à différentes positions circonférentielles de sorte que l'angle de rotation propre et l'angle de rotation présentent un rapport de 1: 2.

7. Omnidirectionnelle hélice Voith-Schneider à pas variable avec vitesse de rotation constante selon la revendication 1, **caractérisée en ce qu** 'un moteur de commande électrique ou un moteur hydraulique est utilisé comme entraînement auxiliaire (10).

8. Omnidirectionnelle hélice Voith-Schneider à pas variable avec vitesse de rotation constante selon la revendication 1, **caractérisée en ce qu** 'un moteur diesel, un moteur électrique ou un moteur hydraulique est utilisé comme moteur principal (1).

9. Omnidirectionnelle hélice Voith-Schneider à pas variable avec vitesse de rotation constante selon l'une des revendications 1 à 4 et 6 à 8, **caractérisée en ce que** le pignon (8) est supporté par l'intermédiaire d'une roue de support de pignon (11) ou d'un palier sur le bâti de machine (13).

10. Omnidirectionnelle hélice Voith-Schneider à pas variable avec vitesse de rotation constante selon l'une des revendications 1 à 4 et 6 à 8, **caractérisée en ce que** le porte-satellites (7) est supporté par l'intermédiaire d'une roue de support de porte-satellites (12) ou d'un palier sur le le bâti de machine (13).
